# FASCICULE DE BREVET EUROPEEN

(11) **EP 0 015 796 B1**
(45) Date de publication et mention de la délivrance du brevet: **11.05.1983**
(21) Numéro de dépôt: 80400203.8
(22) Date de dépôt: 11.02.1980
(51) Int. Cl.: A42B 3/00, A61F 9/06

(54) **Casque à écran escamotable**
Helm mit zurückklappbarem Augenschirm
Helmet with retractable visor

(30) Priorité: 02.03.1979 FR 7905445
(43) Date de publication de la demande: 17.09.1980
(73) Titulaire: G.P.A. INTERNATIONAL SA, F-77173 Chevry-Cossigny (FR)
(72) Inventeur: Morin, Claude Paul, F-77000 Vaux le Penil (FR)
(74) Mandataire: Phélip, Bruno

## Description

La présente invention est relative à un casque à écran escamotable, du type dans lequel l'écran présente une échancrure inférieure destinée à reposer sur le nez de l'utilisateur et est sollicité vers l'intérieur du casque par un moyen élastique.

Dans un casque connu de ce type (voir par exemple le brevet DK 57 205), l'écran est directement mobile par rapport à la calotte du casque et est sollicité vers l'intérieur de celui-ci par deux élastiques tendus entre les bords latéraux de l'écran et la calotte elle-même. Cet écran possède donc bien une faculté d'auto-réglage dans le sens avant-arrière en position abaissée, mais il est nécessaire d'agir directement sur lui pour le manoeuvrer, ce qui présente un risque de souillure et/ou de détérioration rapide de l'écran.

L'invention a pour but de fournir un casque permettant de supprimer cet inconvénient.

A cet effet, l'invention a pour objet un casque à écran escamotable du type précité, caractérisé en ce que ledit moyen élastique relie l'écran à un arceau articulé en deux points diamétralement opposés sur la calotte extérieure du casque et pourvu d'organes d'actionnement accessibles de l'extérieur de cette calotte.

Du brevet US-A-1 485160, est connu un support pour masque comportant un casque et un arceau articulé en deux points diamétralement opposés sur la calotte extérieure du casque, l'arceau étant pourvu d'organes d'actionnement accessibles de l'extérieur du casque. Cependant, ce document ne prévoit nullement de réglage du masque, réglage qui n'est d'ailleurs pas nécessaire ni même souhaitable puisqu'il s'agit d'un masque de carnaval.

De préférence, dans un but de simplification de la fabrication, le moyen élastique est constitué par une patte élastique reliant le sommet de l'arceau à celui de l'écran, l'écran, l'arceau et la patte pouvant éventuellement être réalisés d'une seule pièce.

L'invention est exposée ci-après plus en détail à l'aide des dessins annexés, qui représentent à titre d'exemple deux modes d'exécution de l'invention. Sur ces dessins :
la Figure 1 est une vue de côté, avec arrachement partiel, d'un casque suivant l'invention ;
la Figure 2 est une vue analogue, avec coupe partielle, illustrant l'adaptabilité de l'écran ;
la Figure 3 est une vue partielle suivant la flèche 3 de la Fig. 1 ;
la Figure 4 représente schématiquement une variante de casque suivant l'invention.

Le casque pour skieur représenté à la Fig. 1 est symétrique par rapport à un plan médian vertical qui est le plan de cette figure. Il est constitué d'une calotte extérieure 1 rigide, par exemple en matière plastique moulée, d'un garnissage amortisseur ou calotin 2, par exemple en matière plastique expansée, et d'un dispositif 3 à écran escamotable.

La calotte 1 a une forme classique à peu près en trois-quarts de sphère prolongée vers l'avant et vers le bas par deux joues latérales 4 à peu près planes. Ces deux joues peuvent, en variante, se prolonger vers l'avant et être réunies par une bande transversale (non représentée) pour donner au casque la forme dite « intégrale •.

Le calotin 2 épouse exactement la forme intérieure de la calotte 1 dans la moitié postérieure de celle-ci, à laquelle il adhère. A partir du plan diamétral transversal P, il se prolonge vers l'avant suivant sensiblement le même rayon de courbure tout en s'écartant progressivement vers le bas de la calotte 1. Un espace 5 s'élargissant vers l'extérieur est ainsi défini dans la partie antéro-supérieure du casque, entre la calotte 1 et le calotin 2.

Un élément 6 du dispositif 3 à écran escamotable double extérieurement cette partie avant du calotin 2 et définit par conséquent la limite inférieure de l'espace 5. Cet élément 6 est constitué par un quartier de sphère mince, relativement rigide, qui se prolonge vers le bas, de chaque côté, par un flasque 7 dépassant du calotin 2 et se terminant un peu avant le bord inférieur de la calotte 1, au voisinage du plan P. Chaque flasque 7 est traversé par un rivet 8 qui le fixe à la calotte 1. Un décrochement vers le bas 9 est prévu de chaque côté dans la partie antéro-supérieure de l'élément 6. Ce décrochement a, en vue latérale (Fig. 1), la forme d'une rampe partant à peu près à 45° puis incurvée vers le haut.

Outre l'élément 6, le dispositif 3 comprend un arceau 10 et un écran ou lunette 11. L'arceau 10 forme un demi-cercle de rayon légèrement inférieur à la calotte 1 ; à chaque extrémité, il est articulé sur le rivet 8 et se prolonge vers le bas par un levier rectiligne 12 adjacent à la joue 4 correspondante. Ce levier 12 dépasse du bord inférieur de la calotte 1.

L'écran 11 est réalisé en matière plastique transparente, éventuellement fumée ou colorée. Il a la forme classique d'une paire de lunettes monobloc enveloppante et possédant une échancrure inférieure 13 adaptée pour reposer sur le nez de l'utilisateur. Son pourtour est continu et dépourvu d'angle, et il est bordé dans sa partie inférieure d'un joint en mousse 14. La largeur maximale de l'écran 11 est égale à la distance séparant le début des deux rampes 9. Comme le montre la vue de dessous de la Fig. 3, la courbure transversale de cet écran est supérieure à celle de la partie de l'élément 6 qui est située entre les rampes 9.

Une patte élastique 15 de forme à peu près rectangulaire, de faible largeur, est fixée par une extrémité au sommet de l'écran 11 et par l'autre extrémité à celui de l'arceau 10. On peut envisager de réaliser d'une seule pièce l'écran, l'arceau et cette patte 15, en une matière plastique appropriée.

Le fonctionnement du dispositif 3 est le suivant.

Dans la position complètement escamotée de la Fig. 1, l'arceau se trouve au fond de l'espace 5, au voisinage du plan P. L'écran 11 est entièrement, ou quasi-entièrement, logé dans la partie de la surface de vision de l'écran, qui ne risque donc pas de se rayer, ni du joint 14, qui ne risque avant de cet espace 5 ; il s'appuie, uniquement par ses bords latéraux, sur les rampes 9. Plus précisément, les points 16 de cet écran les plus éloignés l'un de l'autre, situés un peu au-dessus des extrémités du joint 14, sont en appui sur la jonction entre la partie à peu près rectiligne et la partie incurvée des rampes 9, tandis que le bord supérieur de l'écran bute sur l'élément 6 au voisinage de l'extrémité interne de ces rampes. Dans cette position, la patte 15 est bandée et presse l'écran 11 contre l'élément 6.

Lorsque l'utilisateur du casque désire se protéger les yeux, il pousse simultanément vers l'arrière les extrémités des leviers 12. L'arceau 10 bascule alors vers l'avant en poussant l'écran 11 par l'intermédiaire de la patte 15. La Fig. 1 représente plusieurs positions de l'écran pour illustrer le mouvement complexe que celui-ci décrit : les points 16 glissent le long des rampes 9 jusqu'à l'extrémité extérieure 17 de celles-ci. Puis l'écran 11 pivote, à peu près par ces points 16, autour des extrémités 17, après quoi des points du bord supérieur de l'écran de plus en plus rapprochés de son sommet glissent sur le bord avant 18 de l'élément 6 situé entre les deux points 17. Ensuite l'écran 11, entièrement dégagé de l'élément 6, est poussé élastiquement vers l'intérieur du casque par la détente de la patte 15.

Comme le montre la Fig. 2, cet écran possède ainsi une double faculté d'adaptation à la morphologie de l'utilisateur : d'une part en hauteur, suivant la position plus ou moins avancée de l'arceau 10, d'autre part horizontalement, grâce à la poussée élastique vers le fond du casque exercée par la patte 15. La longueur de celle-ci est calculée de façon que l'écran puisse s'appliquer sur la tête la plus petite envisageable avec le casque. La Fig. 2 montre en traits pleins les positions de l'écran 11 et de l'arceau 10 pour une tête petite, et en traits mixtes les positions correspondantes pour une tête plus grande, pour laquelle l'écran est repoussé vers l'avant et vers le haut par le nez et fait reculer et remonter quelque peu l'arceau 10.

On comprend que la respiration s'effectue en dehors de l'espace de vision, ce qui évite l'apparition de buée sur l'écran.

Pour relever ou escamoter l'écran 11, l'utilisateur tire vers l'avant les extrémités des leviers 12. Deux points du bord supérieur de l'écran voisins de son sommet attaquent le bord 18 de l'élément 6, puis l'écran suit un mouvement complexe inverse de celui décrit plus haut, jusqu'à se loger complètement dans l'espace 5. La flèche f de la Fig. 1 montre la trajectoire suivie par un point de l'écran lors de ce mouvement. La forme des rampes 9 est choisie de façon que l'écran vienne finalement très près de la calotte 1 sans la toucher, de manière à occuper un volume minimal sans risquer de se rayer.

On remarque qu'au cours des mouvements de sortie et d'escamotage, seul un bord rigide de l'écran participe au guidage, sans intervention ni donc pas de se décoller ou de se détériorer.

En variante, les leviers 12 pourraient être remplacés par n'importe quel autre organe d'actionnement accessible de l'extérieur, par exemple des boutons, languettes, etc.

En variante également, on peut remplacer les rampes 9 par d'autres organes de guidage judicieusement placés tels que des pions. Ceci est illustré à la Fig. 4, qui montre l'application de l'invention à un casque plus simple, par exemple un casque de soudeur, où l'on ne recherche pas l'aérodynamisme. Dans un tel casque, l'écran peut sans inconvénient être escamoté à l'extérieur de la calotte 1. L'arceau 10 suit ainsi la surface extérieure de cette calotte, et les leviers 12 peuvent être remplacés par un organe de manoeuvre plus simple tel qu'un bouton 19 situé à son sommet. Comme de plus l'écran n'a pas besoin d'occuper un espace minimal en position escamotée, son guidage est assuré simplement par deux pions extérieurs 20_{'} fixés à la calotte 1. Le mouvement d'escamotage de l'écran commence de la même façon que précédemment, les pions 20 jouant le rôle des points 17 des Fig. 1 et 3. Puis, les points 16 de l'écran glissent directement sur la surface extérieure de la calotte 1. La Fig. 4 montre en traits interrompus plusieurs positions de l'écran. Bien entendu, une butée (non représentée) peut limiter le mouvement vers le haut de l'arceau 10.

## Revendications

1. Casque à écran escamotable, du type dans lequel l'écran (11) présente une échancrure inférieure (13) destinée à reposer sur le nez de l'utilisateur et est sollicité vers l'intérieur du casque par un moyen élastique (15), caractérisé en ce que ledit moyen élastique (15) relie l'écran (11) à un arceau (10) articulé en deux points diamétralement opposés (8) sur la calotte extérieure (1) du casque et pourvu d'organes d'actionnement (12, 19) accessibles de l'extérieur de cette calotte.

2. Casque suivant la revendication 1, caractérisé en ce que le moyen élastique (15) est constitué par une patte élastique reliant le sommet de l'arceau (10) à celui de l'écran (11).

3. Casque suivant la revendication 2, caractérisé en ce que l'écran (11), l'arceau (10) et la patte (15) sont réalisés d'une seule pièce.

4. Casque suivant l'une quelconque des revendications 1 à 3, caractérisé en ce qu'il comporte des moyens (9, 20) de guidage de l'écran (11) au cours de son escamotage, ces moyens de guidage coopérant exclusivement avec le bord de l'écran.

5. Casque suivant l'une quelconque des revendications 1 à 4, caractérisé en ce que les organes d'actionnement (12) de l'arceau (10) sont des leviers prolongeant l'arceau (10) de chaque côté et dépassant du bord inférieur de la calotte extérieure (1).

## Claims

1. Helmet with retractable visor, of the type in which the visor (11) has a lower notch (13) adapted to bear on the nose of the user and is urged towards the interior of the helmet by an elastic means (15), characterized-in that-the said elastic means (15), connects the visor (11) to an arch member (10) articulated at two diametrically opposite points (8) on the outer skull-cap (1) of the helmet and provided with actuating members (12, 19) accessible from the exterior of the skull-cap.

2. Helmet according to claim 1, characterized in that the elastic means (15) comprises an elastic tab connecting the top of the arch member (10) to that of the visor (11).

3. Helmet according to claim 2, characterized in that the visor (11), the arch member (10) and the tab (15) are of one-piece construction.

4. Helmet according to anyone of claims 1 to 3, characterized in that it comprises means (9, 20) for guiding the visor (11) during its retraction, the means for guiding cooperating exclusively with the edge of the visor.

5. Helmet according to anyone of claims 1 to 4, characterized in that the actuating means (12) of the arch member (10) are levers extending the arch member (10) to each side and protruding beyond the lower edge of the outer skull-cap.

## Patentansprüche

1. Helm mit zurückklappbarem Augenschirm, bei dem der Augenschirm (11) einen über der Nase des Benutzers befindlichen unteren Ausschnitt (13) aufweist und von einem elastischen Mittel (15) gegen das Helminnere vorgespannt ist, dadurch gekennzeichnet, daß das elastische Mittel (15) den Augenschirm (11) mit einem Bügel (10) verbindet, der an zwei Stellen (8) gelenkig befestigt ist, die sich auf der Außenkalotte (1) des Helmes diametral gegenüberliegen und der mit Betätigungsorganen (12, 19) versehen ist, die von der Außenseite dieser Kalotte zugänglich sind.

2. Helm nach Anspruch 1, dadurch gekennzeichnet, daß das elastische Mittel (15) aus einer elastischen Lasche besteht, die den Scheitel des Bügels (10) mit dem Scheitel des Augenschirmes (11) verbindet.

3. Helm nach Anspruch 2, dadurch gekennzeichnet, daß der Augenschirm (11), der Bügel (10) und die Lasche (15) einstückig ausgebildet sind.

4. Helm nach einem der Ansprüche 1 bis 3, dadurch gekennzeichnet, daß er Mittel (9, 20) aufweist, die den Augenschirm (11) während seines Zurückklappens führen und die ausschließlich mit dem Rand des Augenschirmes zusammenwirken.

5. Helm nach einem der Ansprüche 1 bis 4, dadurch gekennzeichnet, daß die Betätigungsorgane (12) des Bügels (10) aus Hebeln bestehen, die den Bügel (10) an jeder Seite verlängern und über den unteren Rand der Außenkalotte (1) überstehen.
